# EUROPÄISCHE PATENTSCHRIFT

(11) **EP 2 323 532 B1**
(45) Veröffentlichungstag und Bekanntmachung des Hinweises auf die Patenterteilung: **11.09.2019**
(21) Anmeldenummer: 09780602.0
(22) Anmeldetag: 15.07.2009
(51) Int. Cl.: A47L 15/00, A47L 15/46, D06F 35/00, D06F 33/02

(54) **WASSERFÜHRENDES HAUSHALTSGERÄT, INSBESONDERE GESCHIRRSPÜL- ODER WASCHMASCHINE**
WATER-CONDUCTING HOUSEHOLD APPLIANCE, IN PARTICULAR DISHWASHER OR WASHING MACHINE
APPAREIL ÉLECTROMÉNAGER À CIRCULATION D'EAU, NOTAMMENT LAVE-VAISSELLE OU LAVE-LINGE

(30) Priorität: 23.07.2008 DE 102008040647
(43) Veröffentlichungstag der Anmeldung: 25.05.2011
(73) Patentinhaber: BSH Hausgeräte GmbH, 81739 München (DE)
(72) Erfinder: HEISELE, Bernd, 89567 Sontheim (DE); JERG, Helmut, 89537 Giengen (DE); RIEGER, Roland, 73492 Rainau (DE); ROSENBAUER, Michael, 86756 Reimlingen (DE)
(86) Internationale Anmeldenummer: PCT/EP2009/059028
(87) Internationale Veröffentlichungsnummer: WO 2010/010015

(56) Entgegenhaltungen:
- EP-A- 0 483 466
- WO-A-97/20493
- WO-A-2005/001189
- WO-A-2006/082552
- WO-A-2008/077970
- DE-A1-102004 030 013
- DE-A1-102007 022 572
- JP-A- 2001 346 747
- US-A- 1 770 556

## Beschreibung

Die Erfindung betrifft eine Geschirrspülmaschine nach dem Oberbegriff des Patentanspruches 1.

Bei wasserführenden Haushaltsgeräten ist eine Reduzierung des Energieverbrauches von großer Bedeutung. Eine solche Energiereduzierung kann beispielhaft durch reduzierte Prozess-Temperaturen realisiert werden.

Bspw. weist eine gattungsgemäße Geschirrspülmaschine eine Steuereinrichtung auf, in der zumindest ein Spülprogramm, insbesondere ein bei reduzierten Prozess-Temperaturen, bspw. unterhalb von 50°C arbeitendes Niedertemperaturprogramm, gespeichert ist. Das Niedertemperaturprogramm wird benutzerseitig durch manuelles Bedienen eines Auswahlelements aktiviert. Mittels des Niedertemperaturprogramms führt die Steuereinrichtung einen Spülgang bzw. einen Spülzyklus zur Reinigung eines Spülgutes aus.

Insbesondere der fortlaufende Einsatz von Niedertemperaturprogrammen, wie etwa eine sogenannte Sanftwäsche oder ein Gläserprogramm, bei denen maximale Temperaturen von ca. 50°C erreicht werden, hat zur Folge, dass sich im Innenraum des Spülbehälters fetthaltige Schmutzfilme festsetzen. Zur Beseitigung solcher fetthaltiger Schmutzfilme muss der Benutzer einen speziellen Maschinenreiniger verwenden. Hierbei ist die Geschirrspülmaschine ohne Geschirr bei zumindest 65°C zu betreiben. Alternativ kann der Kunde von Zeit zu Zeit selbstständig ein Hochtemperaturprogramm, z. B. ein 65°C- oder ein intensives 70°C-Programm, verwenden.

In beiden Fällen liegt die Gerätereinigung also im Ermessen des Benutzers. Bei zu häufiger Gerätereinigung steigt der Energieverbrauch. Demgegenüber ist bei zu seltener Gerätereinigung das Reinigungsergebnis beim Spülgut beeinträchtigt.

Aus der WO 2008/077970 A1 ist eine Geschirrspülmaschine bekannt, bei der ein anstehender Spülgang mit einer Temperatur durchgeführt wird, die größer oder gleich einer Grenztemperatur ist, wenn ein Zähler, welcher die Anzahl aufeinanderfolgender Spülgänge mit einer Temperatur unterhalb der Grenztemperatur wiedergibt, einen Grenzwert erreicht.

Die Aufgabe der Erfindung besteht darin, eine Geschirrspülmaschine bereitzustellen, bei der mit möglichst geringem Energieaufwand dauerhaft ein einwandfreies Reinigungsergebnis erzielbar ist.

Die Aufgabe ist gelöst durch die Merkmale des Patentanspruches 1. Bevorzugte Weiterbildungen der Erfindung sind in den Unteransprüchen offenbart.

Die Erfindung geht aus von einer Geschirrspülmaschine ausgebildet zur Durchführung wenigstens eines Spülprogramms, insbesondere eines Niedertemperaturprogramms. Dabei kann das wenigstens eine Spülprogramm eine Mehrzahl von Programmschritten aufweisen, wie z.B. Vorspülen, Reinigen, Zwischenspülen, Klarspülen und Trocknen, die nacheinander ausgeführt werden, um Spülgut zu reinigen und zu trocknen. Zur Durchführung der Programmschritte kann eine Steuerung vorgesehen sein, in der die einzelnen Spülprogramme abgespeichert sind.

Erfindungsgemäß ist vorgesehen, dass auf Vorliegen eines Startsignals ein Sonderreinigungsprogramm zur Reinigung des Spülbehälters, insbesondere durch Beaufschlagung mit Spülflüssigkeit, ausgeführt wird. Mit dem Startsignal wird somit geräteintern das Sonderreinigungsprogramm aktiviert, ohne dass eine Entscheidung des Benutzers erforderlich ist. Es kann daher das Sonderreinigungsprogramm stets dann erfolgen, wenn tatsächlich bzw. voraussichtlich Schmutzablagerungen im Hydraulikkreislauf der Geschirrspülmaschine vorliegen. Zur Reinigung des Spülbehälters, zu dem auch der im Bodenbereich des Spülbehälters einer Geschirrspülmaschine angeordneter Pumpentopf mit einer Siebbaugruppe zur Reinigung umgewälzter Spülflüssigkeit gehört, wird der Spülbehälter innenseitig mit aufgeheizter und durch eine Umwälzpumpe umgewälzter Spülflüssigkeit beaufschlagt, wobei die aufgeheizte Spülflotte sich im Pumpentopf sammelt, nachdem sie durch die Siebbaugruppe geströmt ist.

Zur Erzeugung des Startsignals ist einer Steuereinrichtung der Geschirrspülmaschine eine Signal-Erzeugungseinrichtung zugeordnet, mittels der in unterschiedlicher Weise das Startsignal generiert werden kann.

Gemäß einer besonders einfachen Ausführungsform kann die Signal-Erzeugungseinrichtung eine Zählereinheit aufweisen, die z. B. beim Eintreten bestimmter relevanter Ereignisse um zumindest einen Zählwert hochzählt und bei Erreichen eines Grenz-Zählerstandes ein Startsignal erzeugt. Eine sinnvolle Signal-Generierung kann erfolgen, wenn die Zählereinheit in Abhängigkeit von der Anzahl von ausgeführten Spülgängen und/oder dem Temperaturprofil vorangegangener Spülgänge und/oder dem Verunreinigungsgrad des Spülgutes hochzählt. Generell können hier sämtliche Einflussgrößen, die Einfluss auf die Verunreinigung des Hydraulikkreislaufes der Geschirrspülmaschinehaben, Berücksichtigung finden. Alternativ kann auch durch Erfassung der in die Geschirrspülmaschine eingeströmten Wassermenge auf das ausgewählte Programm und damit auf das Temperaturprofil geschlossen werden.

Für eine genauere Beurteilung des Verunreinigungsgrades im Hydraulikkreislauf der Geschirrspülmaschine können bevorzugt mehrere der oben erwähnten Einflussgrößen erfasst werden. Den erfassten Einflussgrößen können außerdem jeweils unterschiedlich große Zählwerte zugeordnet werden. Hierdurch können die Einflussgrößen nach ihrer Bedeutung für die Geräte-Verunreinigungen zueinander gewichtet werden. Beispielhaft kann einem mit einem Hochtemperaturprogramm ausgeführten Spülgang ein Zählwert von 1 zugeordnet werden. Einem mit einem Niedertemperaturprogramm ausgeführten Spülgang kann dagegen ein Zählwert von 2 zugeordnet werden, da aufgrund der reduzierten Prozesstemperaturen die Verunreinigung der Geschirrspülmaschine beschleunigt wird.

Die Erfindung ist besonders einfach technisch realisierbar, wenn die Zählereinheit ihren Zählerstand für jeden ausgeführten Spülgang um die Ziffer 1 erhöht und der Grenz-Zählerstand in einem Bereich von 1 bis 5, insbesondere bei 3, liegt. In diesem Fall wird ohne Berücksichtigung anderer Einflussgrößen, wie etwa das Spülprogramm-Temperaturprofil oder der Spülgut-Verunreinigungsgrad, lediglich die Anzahl der ausgeführten Spülgänge erfasst. Beispielhaft kann nach drei bereits erfolgten normalen Spülgängen die Steuereinrichtung anhand des Sonderreinigungsprogramms einen Sonderreinigungsspülgang ausgeführen.

Alternativ oder zusätzlich zu der Zählereinheit kann die Signal-Erzeugungseinrichtung einen Verunreinigungssensor, etwa einen Belagsensor, aufweisen, der fetthaltige Schmutzfilme in verschmutzungsanfälligen Bereichen der Geschirrspülmaschine erfassen kann. Solche schmutzanfällige Bereiche sind im Falle der Geschirrspülmaschine der Bodenbereich des Spülbehälters bzw. der Pumpentopfbereich, in dem der Verunreinigungssensor beispielhaft angeordnet sein kann. Bei Überschreiten eines Grenz-Verunreinigungsgrades kann mittels des Verunreinigungssensors ein Startsignal erzeugt werden. Alternativ kann eine Belagbildung auch durch Erfassen der Siebbelegung erfolgen. Hierzu wird die Lastaufnahme des die Umwälzpumpe antreibenden Elektromotors erfasst und ausgewertet.

Im Unterschied zu der oben genannten Zählereinheit liegt hier mit dem Verunreinigungssensor und der Steuereinrichtung ein geschlossener Regelkreis vor.

Üblicherweise kann die Geschirrspülmaschineunterschiedliche Spülprogramme aufweisen, die benutzerseitig auswählbar sind. Im Falle einer Geschirrspülmaschine sind dies beispielhaft ein Niedertemperaturprogramm, bei dem die Spülflüssigkeit bis in einen Bereich von etwa 50°C aufgeheizt werden kann, ein Normalprogramm bei Spülflüssigkeits-Temperaturen in der Größenordnung von bis zu 65°C, sowie ein Hochtemperaturprogramm, bei dem die Spülflüssigkeits-Temperaturen bis etwa 70°C ansteigen können. Bevorzugt kann das Sonderreinigungsprogramm identisch mit dem benutzerseitig auswählbaren Hochtemperaturprogramm sein, wodurch insgesamt der Daten- bzw. Speicheraufwand in der Steuereinrichtung reduziert werden kann.

Erfindungsgemäß kann die Steuereinrichtung das Sonderreinigungsprogramm selbsttätig, das heißt ohne Zutun des Benutzers, aktivieren. Die Steuereinrichtung kann also unabhängig von einem benutzerseitig ausgewählten Spülprogramm einen bevorstehenden Spülgang mit dem Sonderreinigungsprogramm ausführen. Bei Vorliegen des Startsignals ist daher das Sonderreinigungsprogramm dem vom Benutzer gewählten Spülprogramm übergeordnet und läuft automatisch im Hintergrund ab.

Wie bereits oben erwähnt, werden im Sonderreinigungsspülgang zumindest die verschmutzungsanfälligen Bereiche der Geschirrspülmaschine mit Spülflüssigkeit beaufschlagt, deren Temperatur ausreichend hoch ist, um Fettablagerungen bzw. Schmutzfilme zu lösen. Bevorzugt ist die Spülflüssigkeits-Temperatur in einer Größenordnung, die eine Fettspaltung erlaubt, also in einem Bereich von etwa 65 bis 70°C.

Das Sonderreinigungsprogramm unterscheidet sich somit von einem normalen Spülprogramm durch wesentlich höhere Prozess-Temperaturen in zumindest einem oder mehreren Teilprogrammabschnitten.

Das Sonderreinigungsprogramm unterscheidet sich jedoch auch mit Bezug auf eine Strömungsführung der Spülflüssigkeit im Hydraulikkreislauf gegenüber einem normalen Spülprogramm. Im Falle einer Geschirrspülmaschine wird bekanntermaßen zu Beginn eines Reinigungsprogrammschrittes der Spülflüssigkeit sowohl ein Reinigungsmittel zugegeben, als auch die Spülflüssigkeit auf eine hohe Reinigungstemperatur erwärmt. Die Reinigungstemperatur ist dabei derart gewählt, dass sich im Normalfall im Spülraum des Spülbehälters eine Mischungstemperatur in einer Größenordnung von 50°C ergibt. Diese Mischungstemperatur ergibt sich aus der Temperatur des Spülgutes, der Temperatur der Spülflüssigkeit sowie der Temperatur des Spülbehälters.

Im Sonderreinigungsprogramm wird während der Aufheizphase bis zur Reinigungstemperatur, eine obere Sprühebene außer Betrieb gesetzt sein. Somit erfolgt der gesamte Hydraulikkreislauf ausschließlich über eine spülbehälterbodennahe untere Sprühebene. Das in der oberen Sprühebene vorgesehene Spülgut ist daher während der Aufheizphase nicht im Hydraulikkreislauf eingebunden. Entsprechend trägt das obere Spülgut nicht zu einer Temperaturreduzierung der Spülflüssigkeit bei, wodurch die sich nahe des Spülbehälterbodens ergebende Mischungstemperatur erhöht ist, und zwar im Vergleich zu einer, sich bei einem normalen Spülprogramm ergebenden Mischungstemperatur.

Alternativ und/oder zusätzlich kann eine höhere hydraulische bzw. mechanische Abtragsleistung in einer oder mehrerer Sprühebenen auch durch eine Erhöhung der Umwälzpumpen-Drehzahlen erreicht werden. Bei höheren Umwälzpumpen-Drehzahlen ist die Spülflüssigkeits-Menge entsprechend anzupassen.

Unter dem oben erwähnten Niedertemperaturprogramm ist einerseits etwa eine sogenannte Sanftwäsche oder ein Gläserprogramm zu verstehen, die mit reduzierten Prozess-Temperaturen arbeiten. Zusätzlich ist unter einem Niedertemperaturprogramm in Sinne der Erfindung auch ein Spülprogramm zu verstehen, wie es bei einer Geschirrspülmaschine mit externem Trocknungssystem Verwendung finden kann.

Bei einer solchen Geschirrspülmaschine wird während des Trocknungsschrittes die mit Feuchtigkeit beladene Luft aus dem Spülraum z. B. in eine externe Sorptionskolonne mit Zeolithmaterial geleitet, in der der Luft Feuchtigkeit entzogen wird. Die so getrocknete Luft wird dann wieder in den Spülraum rückgeführt.

Bei einem solchen externen Trocknungsvorgang fällt das Aufheizen der Spülflüssigkeit im vorgeschalteten Klarspülschritt auf etwa 60 bis 70°C weg. Ein solches Aufheizen der Spülflüssigkeit im Klarspülschritt unterstützt bekanntermaßen eine Spülgut-Trocknung nach dem Kondensationsprinzip. Dagegen wird bei einer Geschirrspülmaschine mit externem Trocknungssystem die Spülflüssigkeit während des Klarspülschrittes nicht aufgeheizt, sondern stellt sich aufgrund der Eigenwärme des Spülgutes eine Mischungstemperatur in einer Größenordnung von etwa 30°C ein.

Nachfolgend sind zwei Ausführungsbeispiele der Erfindung anhand der beigefügten Figuren beschrieben.

Es zeigen:
Fig. 1 in einem schematischen Block-Diagramm eine Geschirrspülmaschine zur Durchführung des erfindungsgemäßen Spülverfahrens;
Fig. 2 in einer Detailansicht die Steuereinrichtung der Geschirrspülmaschine gemäß dem ersten Ausführungsbeispiel;
Fig. 3 in einer der Fig. 2 entsprechenden Ansicht die Steuereinrichtung gemäß dem zweiten Ausführungsbeispiel; und
Fig. 4 ein Temperatur-Zeit-Diagramm, in dem ein normales Spülprogramm sowie ein Sonderreinigungsprogramm gezeigt ist.

In der Fig. 1 ist schematisch eine Geschirrspülmaschine mit einem, einen Spülraum begrenzenden Spülbehälter 1 gezeigt. Im Spülraum des Spülbehälters 1 kann ein nicht dargestelltes, zu reinigendes Spülgut in Geschirrkörben 3, 5 angeordnet werden. Im gezeigten Spülbehälter 1 sind beispielhaft zwei, in unterschiedlichen Sprühebenen vorgesehene Sprüharme 7, 8 angeordnet, über die das Spülgut mit Spülflüssigkeit beaufschlagt wird. Im Spülbehälterboden ist ein Pumpentopf 11 mit einer nur grob angedeuteten Siebanordnung 10 vorgesehen. Vom Pumpentopf 11 ist eine Umwälzleitung 9 mit darin angeordneter Umwälzpumpe 13 weggeführt.

Die Umwälzleitung 9 ist über Zuleitungen 14, 15 strömungstechnisch mit den Sprüharmen 7, 8 verbunden. Der Umwälzpumpe 13 nachgeschaltet ist ein, als Wasserheizung bezeichnetes Heizelement 12, etwa ein Durchlauferhitzer.

Am Pumpentopf 11 ist außerdem eine Frischwasser-Zuleitung 16 sowie eine Ablaufleitung 17 angeschlossen, in der eine Laugenpumpe 18 zum Abpumpen von Spülflüssigkeit aus dem Spülbehälter 1 angeordnet ist.

Stromab des Heizelementes 12 ist in der Umwälzleitung 9 eine Verzweigungsstelle 21 vorgesehen, an der die beiden Zuleitungen 14, 15 abzweigen. In der Verzweigungsstelle 21 ist eine, als Drei-Wege-Schaltventil 25 ausgebildete Wasserweiche vorgesehen. Die Wasserweiche 25 verbindet in ihrer, in der Fig. 1 gezeigten Schaltstellung die Umwälzleitung 9 mit der Zuleitung 14. In der zweiten, nicht dargestellten Schaltstellung der Wasserweiche 25 ist die Umwälzleitung 9 mit der Zuleitung 15 verbunden und ist die Zuleitung 14 vom Hydraulikkreislauf entkoppelt. Durch entsprechende Schaltbetätigung während des Spülganges kann daher ein Wechselbetrieb erfolgen, in dem die Spülflüssigkeit über den oberen oder unteren Sprüharm 7, 8 das Spülgut bzw. die Spülbehälter-Seitenwandungen beaufschlagt.

Die in dem Temperatur-Zeitdiagramm veranschaulichten Programmabläufe weisen die einzelnen Teilprogrammschritte eines Spülganges, nämlich Vorspülen V, Reinigen R, Zwischenspülen Z, Klarspülen K sowie Trocknen T auf. Diese Teilprogrammschritte werden mittels einer Steuereinrichtung 27 ausgeführt, die über, in gestrichelter Linie gezeigte Signalleitungen 26 mit den jeweiligen Gerätekomponenten verbunden ist.

Der Steuereinrichtung 27 sind außerdem drei Betätigungselemente 28, 29, 30 zugeordnet. Mittels der Betätigungselemente 28, 29, 20 kann benutzerseitig gewählt werden, ob die Steuereinrichtung 27 einen Spülgang bzw. einen Spülzyklus mit einem Niedertemperaturprogramm I, einem Normalprogramm II oder einem Hochtemperaturprogramm III ausführen soll.

In der Fig. 2 ist die Steuereinrichtung 27 gemäß dem ersten Ausführungsbeispiel als Blockschaltbild dargestellt. Die Steuereinrichtung 27 weist eine Eingabeeinheit 31 auf, die in Signalverbindungen mit den Betätigungselementen 28, 29, 30 zur Auswahl des Spülprogramms ist. Neben der Eingabeeinheit 31 ist eine Speichereinheit 33 vorgesehen, in der das Niedertemperaturprogramm I, das Normalprogramm II und das Hochtemperaturprogramm III gespeichert sind. Außerdem ist in der Speichereinheit 33 ein Sonderspülprogramm S gespeichert. Die Speichereinheit 33 ist in Signalverbindung mit einer Steuereinheit 35, die nach dem Start der Geschirrspülmaschine den Spülgang mittels eines der Spülprogramme I, II, III oder S ausführt.

Gemäß der Fig. 2 weist die Steuereinrichtung 27 zusätzlich eine Signalerzeugungseinrichtung 37 auf, die bei einer Verunreinigung im Hydraulikkreislauf der Geschirrspülmaschine ein Startsignal S_{V} erzeugt und zur Speichereinheit 33 leitet. Im vorliegenden Ausführungsbeispiel weist die Signal-Erzeugungseinrichtung 37 eine Zählereinheit 39 sowie eine nachgeschaltete Vergleichseinheit 41 auf. Die Vergleichseinheit 41 leitet das Startsignal S_{V} an die Speichereinheit 33 weiter, sofern ein Zählerstand n der Zählereinheit 39 einen vorgegebenen Grenz-Zählerstand n_{G} erreicht.

In einer technisch besonders einfach zu realisierenden Ausführungsform ist die Zählereinheit 39 nur mit der Eingabeeinheit 31 in Signalverbindung. Für jeden ausgeführten Spülgang erhöht die Zählereinheit 39 ihren Zählerstand n um die Ziffer "1". Der Grenz-Zählerstand n_{G} kann beispielhaft bei 3 liegen. Das heißt, bei jedem dritten Spülgang erzeugt die Vergleichseinheit 41 das Startsignal S_{V}.

Bei Vorliegen des Startsignals S_{V} wird unabhängig von dem benutzerseitig ausgewählten Spülprogramm I, II oder III das Sonderreinigungsprogramm S in der Steuereinheit 35 hinterlegt. Es wird daher ohne spezielle Anwahl durch den Kunden ein Sonderreinigungsspülgang gestartet, der sich im Vergleich zu einem benutzerseitig auswählbaren Spülprogramm mit Bezug auf die Prozess-Temperaturen und/oder die Strömungsführung bzw. Strömungsmenge der Spülflüssigkeit unterscheiden kann.

Das Entstehen von Schmutzfilmen hängt neben der Anzahl ausgeführter Spülgänge von weiteren Faktoren ab, etwa dem Temperaturprofil des jeweils zur Ausführung der Spülgänge verwendeten Spülprogramms I, II, III oder dem Verunreinigungsgrad des Spülgutes.

Gemäß einer Abwandlung des ersten Ausführungsbeispiels kann der Zählerstand n in der Zählereinheit 39 nicht nur in Abhängigkeit von der Anzahl bereits ausgeführter Spülgänge erhöht werden, sondern auch in Abhängigkeit der oben erwähnten zusätzlichen Einflussgrößen. Hierzu kann gemäß der Fig. 2 ein, beispielhaft den Verunreinigungsgrad des zu reinigenden Spülgutes erfassender Verunreinigungssensor 43 vorgesehen sein. Übersteigt der erfasste Verunreinigungsgrad einen Grenzwert, so kann der Zählerstand n der Zählereinheit 39 um einen ersten Zählwert erhöht werden. Ebenso kann der Zählerstand n der Zählereinheit 39 nach Ausführung eines Spülganges um einen zweiten Zählwert erhöht werden.

Bei der oben beschriebenen Abwandlung werden bei der Erhöhung des Zählerstandes n der Zählereinheit sowohl die Einflussgröße "Anzahl der Spülgänge" als auch die Einflussgröße "Verunreinigungsgrad des Spülgutes" berücksichtigt. Die ersten und zweiten Zählwerte können dabei unterschiedlich groß sein, wodurch eine Gewichtung der beiden Einflussgrößen erfolgt.

Beispielhaft wird nachfolgend ein Geräte-Reinigungsverfahren bei einem Grenz-Zählerstand n_{G} von 3 erläutert. Dabei soll von der Zählereinheit 39 lediglich die Anzahl von bereits ausgeführten Spülgängen erfasst werden, ohne darüber hinaus auch die Art des eingesetzten Spülprogramms, das heißt Niedertemperaturprogramm I, Normalprogramm II oder Hochtemperaturprogramm, oder andere Einflussgrößen zu erfassen.

So wird für einen ersten Spülgang vom Benutzer mittels des Betätigungselementes 28 das Niedertemperaturprogramm I ausgewählt und in der Steuereinheit 35 hinterlegt, die den Spülgang mit dem Niedertemperaturprogramm I ausführt. Gleichzeitig wird in der Zählereinheit 39 der Zählerstand n von 0 auf 1 gesetzt. Im darauffolgenden Spülgang kann der Benutzer beispielhaft mittels des Betätigungselementes 29 das Normalprogramm II auswählen. Die Zählereinheit 39 erhöht daher ihren Zählerstand n von 1 auf 2. Gleichzeitig hinterlegt die Speichereinheit 33 das Normalprogramm II in der Steuereinheit II in der Steuereinheit 35, so dass der Spülgang mittels des von dem Benutzer ausgewählten Normalprogramms II erfolgt.

Für einen darauffolgenden dritten Spülgang kann der Benutzer das Hochtemperaturprogramm III auswählen. Die Zählereinheit 39 erhöht daher ihren Zählerstand n von 2 auf 3, wodurch die Vergleichseinheit 41 das Startsignal S_{V} generiert und zur Speichereinheit 33 leitet. Die Speichereinheit 33 hinterlegt in diesem Fall nicht das vom Benutzer ausgewählte Hochtemperaturprogramm III in der Steuereinheit 35, sondern anstelle dessen das Sonderreinigungsprogramm S. Es erfolgt daher der dritte Spülgang - ohne spezielle Anwahl durch den Benutzer - mittels des Sonderreinigungsprogramms S.

In der Fig. 3 ist alternativ zur Fig. 2 die Steuereinrichtung 27 gemäß dem zweiten Ausführungsbeispiel gezeigt. Die Steuereinrichtung 27 gemäß der Fig. 3 entspricht bezüglich Aufbau und Funktionsweise der Steuereinrichtung 27 des ersten Ausführungsbeispiels. Insofern wird auf deren Beschreibung Bezug genommen.

Die Steuereinrichtung 27 des zweiten Ausführungsbeispiels weist jedoch eine unterschiedlich realisierte Signal-Erzeugungseinrichtung 37 auf. Diese ist nicht mit einer Zählereinheit ausgestattet, sondern weist lediglich den Verunreinigungssensor 43 auf, der beispielhaft als ein Belagsensor zur Erfassung von fetthaltigen Schmutzfilmen im verschmutzungsanfälligen Bodenbereich des Spülbehälters vorgesehen ist. Der Belagsensor 43 ist zusammen mit der Steuereinheit 35 in einem geschlossenen Regelkreislauf eingebunden, bei dem der Belagsensor 43 ein Ist-Startsignal erfasst und an die Vergleichereinheit 41 leitet. In der Vergleichereinheit 41 wird das erfasste Ist-Startsignal mit einem Grenzwert verglichen und bei Überschreitung des Grenzwertes das Startsignal S_{V} erzeugt und an die Speichereinheit 33 weitergeleitet.

Mit dem Regelkreis wird der tatsächliche Verschmutzungsgrad im Hydraulikkreislauf der Geschirrspülmaschine erfasst.

In dem Temperatur-Zeit-Diagramm der Fig. 4 ist der Programmablauf des Niedertemperaturprogrammes I und des Sonderreinigungsprogramms S gezeigt. Das Niedertemperaturprogramm I entspricht einem herkömmlichen Geschirrspülmaschinenprogramm, bei dem nach erfolgtem Vorspülen die Spülflüssigkeits-Temperatur zu Beginn des Reinigungsschrittes R mittels der Wasserheizung 12 bis zur Reinigungstemperatur T_{R} aufgeheizt wird. Die Reinigungstemperatur T_{R} liegt in einem Bereich von 50°C. Im nachfolgenden Nachwaschgang kühlt die Spülflüssigkeits-Temperatur wieder ab. Während des Klarspülschrittes K wird die Spülflüssigkeits-Temperatur abermals mittels der Wasserheizung 12 bis auf die Klarspültemperatur T_{K} erwärmt, die in einem Bereich von 65°C liegt und durch den nachfolgenden Trocknungsvorgang T unterstützt werden. Der Trocknungsvorgang kann - gemäß durchgezogener Linie - nach dem bekannten Kondensationsprinzip erfolgen, bei dem die mit Feuchtigkeit beladene Luft an den Seitenwänden des Spülbehälters kondensiert. Alternativ kann - gemäß der gestrichelten Linie - ein externes Trocknungssystem, etwa eine Sorptionskolonne, vorgesehen sein, bei der die zu trocknende Luft aus dem Spülbehälter 1 in die externe Sorptionskolonne geführt wird und dort entfeuchtet wird. Auf diese Weise kann auf ein Aufheizen der Spülflüssigkeit während des Klarspülschrittes K verzichtet werden.

Bei Durchführung des Sonderreinigungsprogramms S wird im Unterschied zum gezeigten Niedertemperaturprogramm I die Spülflüssigkeits-Temperatur bis auf eine Reinigungstemperatur T_{RS} erhöht, die in einem Bereich zwischen 65 und 75 °C liegt. Auf diese Weise wird während des Umwälzkreislaufes erreicht, dass durch die erhöhte Reinigungstemperatur T_{RS} sich festgesetzte Schmutzfilme aufspalten und aus den verschmutzungsanfälligen Bereichen des Hydraulikkreislaufes der Geschirrspülmaschine ausgetragen werden können. Zusätzlich zu der erhöhten Reinigungstemperatur T_{RS} wird während der Aufheizphase Δt_{H} im Sonderreinigungsprogramm S der obere Sprüharm 7 außer Betrieb gesetzt.

Hierzu wird die Wasserweiche 25 gemäß der Fig. 1 in die nicht dargestellte zweite Schaltstellung bewegt, in der die Strömungsverbindung zu dem oberen Sprüharm 7 unterbrochen ist. Somit erfolgt der gesamte Hydraulikkreislauf lediglich über den unteren Sprüharm 8, der lediglich den Bodenbereich sowie das im unteren Geschirrkorb 5 vorgesehene Spülgut mit Spülflüssigkeit beaufschlagt. Durch diese besondere Spülflüssigkeitsführung erhöht sich die nahe des Spülbehälterbodens ergebende Mischungstemperatur - im Vergleich zu einem normalen Spülprogramm.

### BEZUGSZEICHENLISTE

- 1: Spülbehälter
- 3: Geschirrkorb
- 5: Geschirrkorb
- 7: Sprüharm
- 8: Sprüharm
- 9: Umwälzleitung
- 10: Siebanordnung
- 11: Pumpentopf
- 12: Heizelement
- 13: Umwälzpumpe
- 14: Zuleitung
- 15: Zuleitung
- 16: Frischwasser-Zuleitung
- 17: Ablaufleitung
- 18: Laugenpumpe
- 21: Verzweigungsstelle
- 25: Drei-Wege-Schaltventil
- 26: Signalleitung
- 27: Steuereinrichtung
- 28: Betätigungselement
- 29: Betätigungselement
- 30: Betätigungselement
- 31: Eingabeinheit
- 33: Speichereinheit
- 35: Steuereinheit
- 37: Signal-Erzeugungseinrichtung
- 39: Zählereinheit
- 41: Vergleichereinheit
- 43: Verunreinigungssensor
- I: Niedertemperaturprogramm
- II: Normalprogramm
- III: Hochtemperaturprogramm
- n: Zählerstand
- n_{G}: Grenz-Zählerstand
- V: Vorspülen
- R: Reinigen
- T: Trocknen
- Z: Zwischenspülen
- K: Klarspülen
- Δt_{H}: Aufheizphase
- T_{K}: Klarspültemperatur
- T_{R},: Reinigungstemperatur
- T_{RS}: Reinigungstemperatur
- S_{V}: Startsignal

## Patentansprüche

1. Geschirrspülmaschine mit einem, einen Spülraum begrenzenden Spülbehälter (1), in dem in unterschiedlichen Sprühebenen vorgesehene mindestens zwei Sprüharme (7, 8) angeordnet sind, über die das Spülgut mit Spülflüssigkeit beaufschlagt wird, und einer Steuereinrichtung (27) ausgebildet zur Durchführung wenigstens eines Spülprogramms (I, II, III), insbesondere eines Niedertemperaturprogramms, wobei auf Vorliegen eines Startsignals (S_{V}) ein Sonderreinigungsprogramm (S) zur Reinigung des Spülbehälters (1), insbesondere durch Beaufschlagung mit Spülflüssigkeit, ausgeführt wird, bei dem die Spülflüssigkeit in einem Teilprogrammschritt (R) während einer Aufheizphase (Δt_{H}) auf eine Reinigungstemperatur (T_{RS}) erwärmbar ist, **dadurch gekennzeichnet, dass** während der Aufheizphase (Δt_{H}) im Sonderreinigungsprogramm S den oberen Sprüharm (7) außer Betrieb gesetzt ist, und der gesamte Hydraulikkreislauf der Geschirrspülmaschine über den unteren Sprüharm (8) erfolgt.

2. Geschirrspülmaschine nach Anspruch 1, **dadurch gekennzeichnet, dass** eine Steuereinrichtung (27) eine Signal-Erzeugungseinrichtung (37) zugeordnet ist, mit der das Startsignal (S_{V}) erzeugbar ist.

3. Geschirrspülmaschine nach Anspruch 2, **dadurch gekennzeichnet, dass** die Signal-Erzeugungsrichtung (37) eine Zählereinheit (39) aufweist, die bei Erreichen eines Grenz-Zählerstands (n_{G}) das Startsignal (S_{V}) erzeugt.

4. Geschirrspülmaschine nach Anspruch 3, **dadurch gekennzeichnet, dass** die Zählereinheit (39) in Abhängigkeit von zumindest einer erfassten Einflussgröße, die den Verunreinigungsgrad des Haushaltsgerätes beeinflusst, hochzählt.

5. Geschirrspülmaschine nach Anspruch 4, **dadurch gekennzeichnet, dass** als Einflussgröße die Anzahl von ausgeführten Spülgängen und/oder ein Temperaturprofil des bei vorangegangenen Spülgängen verwendeten Spülprogramms (I, II, III) und/oder der Verunreinigungsgrad des Spülgutes mittels der Steuereinrichtung (27) erfassbar ist.

6. Geschirrspülmaschine nach einem der Ansprüche 2 bis 5, **dadurch gekennzeichnet, dass** die Signal-Erzeugungseinrichtung (37) einen Verunreinigungssensor (43), insbesondere einen Belagsensor, aufweist, der bei Überschreiten eines Grenz-Verunreinigungsgrades das Startsignal (S_{V}) erzeugt.

7. Geschirrspülmaschine nach einem der vorhergehenden Ansprüche, **dadurch gekennzeichnet, dass** der Belagsensor im Hydraulikkreislauf des wasserführenden Haushaltsgerätes angeordnet ist.

8. Geschirrspülmaschine nach einem der vorhergehenden Ansprüche, **dadurch gekennzeichnet, dass** in der Steuereinrichtung (27) ein Niedertemperaturprogramm (I), ein Normalprogramm (II) und/oder ein Hochtemperaturprogramm (III) gespeichert sind, die benutzerseitig auswählbar sind.

9. Geschirrspülmaschine nach Anspruch 8, **dadurch gekennzeichnet, dass** das Sonderreinigungsprogramm (S) identisch mit dem Hochtemperaturprogramm (III) ist.

10. Geschirrspülmaschine nach einem der Ansprüche 3 bis 9, **dadurch gekennzeichnet, dass** die Zählereinheit (39) ihren Zählerstand (n) für jeden ausgeführten Spülgang um einen Zählwert "1" erhöht, und/oder der Grenz-Zählerstand (n_{G}) in einem Bereich von 1 bis 5, insbesondere bei 3, liegt.

11. Geschirrspülmaschine nach einem der Ansprüche 5 bis 10, **dadurch gekennzeichnet, dass** für eine Gewichtung der erfassten Einflussgrößen die Steuereinrichtung (27) diesen jeweils unterschiedlich große Zählwerte zugeordnet.

12. Geschirrspülmaschine nach einem der vorhergehenden Ansprüche, **dadurch gekennzeichnet, dass** die Steuereinrichtung (27) selbsttätig und/oder unabhängig von einem benutzerseitig ausgewählten Spülprogramm (I, II, III) das Sonderreinigungsprogramm (S) ausführt.

13. Geschirrspülmaschine nach einem der vorhergehenden Ansprüche, **dadurch gekennzeichnet, dass** im Sonderreinigungsprogramm (S) zumindest die verschmutzungsanfälligen Bereiche des wasserführenden Haushaltsgerätes mit Spülflüssigkeit beaufschlagbar sind, deren Temperatur bevorzugt ausreichend hoch ist zum Lösen von Fettablagerungen, und insbesondere in einem Bereich von 65 bis 75°C liegt.

14. Geschirrspülmaschine nach einem der vorhergehenden Ansprüche, **dadurch gekennzeichnet, dass** im Sonderreinigungsprogramm (S) eine im Hydraulikkreislauf geschaltete Umwälzpumpe (13) bei höherer Drehzahl betreibbar ist.

## Claims

1. Dishwasher having a dishwasher cavity (1) delimiting a dishwasher interior, in which at least two spray arms (7, 8) are arranged and provided in different spray planes, via which washing liquid is applied to the items to be washed, and having a control unit (27) designed to perform at least one washing program (I, II, III), in particular a low-temperature program, wherein in the presence of a start signal (S_{V}) a special cleaning program (S) for cleaning the dishwasher cavity (1), in particular by applying washing liquid thereto, is performed, in which the washing liquid can be heated in a subprogram step (R) during a heating phase (Δt_{H}) to a cleaning temperature (T_{RS}), **characterised in that** during the heating phase (Δt_{H}) in the special cleaning program (S) the upper spray arm (7) is taken out of operation, and the entire hydraulic circuit of the dishwasher takes place using the lower spray arm (8).

2. Dishwasher according to claim 1, **characterised in that** a control device (27) is associated with a signal generation device (37) with which the start signal (Sv) can be generated.

3. Dishwasher according to claim 2, **characterised in that** the signal generation device (37) has a counter unit (39) which generates the start signal (S_{V}) when a limit count (n_{G}) is reached.

4. Dishwasher according to claim 3, **characterised in that** the counter unit (39) increments as a function of at least one detected influencing variable which influences the degree of fouling of the household appliance.

5. Dishwasher according to claim 4, **characterised in that** as an influencing variable, the number of wash cycles executed and/or a temperature profile of the washing program (I, II, III) used in previous wash cycles and/or the degree of soiling of the items to be washed can be detected by means of the control device (27).

6. Dishwasher according to one of claims 2 to 5, **characterised in that** the signal generation device (37) has a fouling sensor (43), in particular a coating sensor, which generates the start signal (S_{V}) when a limit degree of fouling is exceeded.

7. Dishwasher according to one of the preceding claims, **characterised in that** the coating sensor is arranged in the hydraulic circuit of the water-conducting household appliance.

8. Dishwasher according to one of the preceding claims, **characterised in that** a low-temperature program (I), a normal program (II) and/or a high-temperature program (III) are stored in the control device (27), and are user-selectable.

9. Dishwasher according to claim 8, **characterised in that** the special cleaning program (S) is identical to the high-temperature program (III).

10. Dishwasher according to one of claims 3 to 9, **characterised in that** the counter unit (39) increases its count (n) for each wash cycle executed by a count "1", and/or the limit count (n_{G}) lies in a range from 1 to 5, in particular at 3.

11. Dishwasher according to one of claims 5 to 10, **characterised in that** for a weighting of the detected influencing variables the control unit (27) assigns counts of different sizes to each of these.

12. Dishwasher according to one of the preceding claims, **characterised in that** the control device (27) performs the special cleaning program (S) automatically and/or independently of a user-selected washing program (I, II, III).

13. Dishwasher according to one of the preceding claims, **characterised in that** in the special cleaning program (S) washing liquid can be applied to at least the fouling-prone areas of the water-conducting household appliance, the temperature of which is preferably high enough to dissolve fatty deposits, and in particular in a range from 65 to 75°C.

14. Dishwasher according to one of the preceding claims, **characterised in that** in the special cleaning program (S) a circulation pump (13) connected in the hydraulic circuit can be operated at a higher speed.

## Revendications

1. Lave-vaisselle avec une cuve de lavage (1) délimitant un espace de lavage, dans laquelle sont disposés dans des plans de pulvérisation différents au moins deux bras de pulvérisation (7, 8) via lesquels la vaisselle est alimentée en liquide de lavage, et un dispositif de commande (27) exécuté pour l'exécution d'au moins un programme de lavage (I, II, III), en particulier d'un programme de lavage à basse température, dans lequel un programme de lavage spécial (S), en particulier par alimentation en liquide de lavage, pour le lavage de la cuve de lavage (1) est exécuté en présence d'un signal de démarrage (S_{V}), dans lequel le liquide de lavage peut être chauffé dans une étape de programme partielle (R) pendant une phase de chauffage (Δt_{H}) à une température de lavage (T_{RS}), **caractérisé en ce que** durant la phase de chauffage (Δt_{H}) dans le programme de lavage spécial S le bras de pulvérisation supérieur (7) est mis hors service et l'ensemble du circuit hydraulique du lave-vaisselle s'effectue via le bras de pulvérisation inférieur (8).

2. Lave-vaisselle selon la revendication 1, **caractérisé en ce qu'**un dispositif de génération de signal (37) permettant de générer le signal de démarrage (S_{V}) est affecté au dispositif de commande (27).

3. Lave-vaisselle selon la revendication 2, **caractérisé en ce que** le dispositif de génération de signal (37) présente une unité de compteur (39) qui génère le signal de démarrage (S_{V}) à l'atteinte d'une valeur de compteur limite (n_{G}).

4. Lave-vaisselle selon la revendication 3, **caractérisé en ce que** l'unité de compteur (39) comptabilise en fonction d'au moins une grandeur d'influence qui influence le degré de saleté de l'appareil ménager.

5. Lave-vaisselle selon la revendication 4, **caractérisé en ce que** le nombre de cycles de lavage exécutés et/ou un profil de température du programme de lavage (I, II, III) utilisé lors des cycles de lavage antérieurs et/ou le degré de saleté de la vaisselle peut être saisi comme grandeur d'influence au moyen du dispositif de commande (27).

6. Lave-vaisselle selon l'une des revendications 2 à 5, **caractérisé en ce que** le dispositif de génération de signal (37) présente un capteur de saleté (43), en particulier un capteur de revêtement qui génère le signal de démarrage (S_{V}) en cas de dépassement d'un degré de saleté limite.

7. Lave-vaisselle selon l'une des revendications précédentes, **caractérisé en ce que** le capteur de revêtement est disposé dans le circuit hydraulique de l'appareil ménager à circulation d'eau.

8. Lave-vaisselle selon l'une des revendications précédentes, **caractérisé en ce qu'**un programme à basse température (I), un programme normal (II) et/ou un programme à haute température (III) sélectionnables par l'utilisateur sont enregistrés dans le dispositif de commande (27).

9. Lave-vaisselle selon la revendication 8, **caractérisé en ce que** le programme de lavage spécial (S) est identique au programme à haute température (III).

10. Lave-vaisselle selon l'une des revendications 3 à 9, **caractérisé en ce que** l'unité de compteur (39) augmente sa valeur de compteur (n) d'une valeur de compte "1" pour chaque cycle de lavage exécuté, et/ou la valeur de compteur limite (n_{G}) se trouve dans une plage de 1 à 5, en particulier a une valeur de 3.

11. Lave-vaisselle selon l'une des revendications 5 à 10, **caractérisé en ce que** pour une pondération des grandeurs d'influence saisies, le dispositif de commande (27) leur affecte des valeurs de compte respectives différentes.

12. Lave-vaisselle selon l'une des revendications précédentes, **caractérisé en ce que** le dispositif de commande (27) exécute le programme de lavage spécial de façon autonome et/ou indépendamment d'un programme de lavage (I, II, III) sélectionné par l'utilisateur.

13. Lave-vaisselle selon l'une des revendications précédentes, **caractérisé en ce que** dans le programme de lavage spécial (S), au moins les zones sensibles à la saleté de l'appareil ménager à circulation d'eau sont alimentables en liquide de lavage, dont la température est de préférence suffisamment élevée afin de dissoudre les dépôts de graisse et se trouve en particulier dans une plage de 65 à 75°C.

14. Lave-vaisselle selon l'une des revendications précédentes, **caractérisé en ce que** dans le programme de lavage spécial (S), une pompe de circulation (13) actionnée dans le circuit hydraulique peut être exploitée selon une vitesse de rotation accrue.
